# EUROPÄISCHE PATENTSCHRIFT

(11) **EP 2 338 149 B1**
(45) Veröffentlichungstag und Bekanntmachung des Hinweises auf die Patenterteilung: **10.11.2021**
(21) Anmeldenummer: 09778614.9
(22) Anmeldetag: 18.09.2009
(51) Int. Cl.: G07D 7/16, G07D 7/04, G07D 7/12

(54) **KALIBRIEREN EINES SENSORS ZUR WERTDOKUMENTBEARBEITUNG**
CALIBRATION OF A SENSOR FOR PROCESSING VALUE DOCUMENTS
ÉTALONNAGE D'UN CAPTEUR DESTINÉ AU TRAITEMENT DE DOCUMENTS DE VALEUR

(30) Priorität: 19.09.2008 DE 102008048043
(43) Veröffentlichungstag der Anmeldung: 29.06.2011
(73) Patentinhaber: Giesecke+Devrient Currency Technology GmbH, 81677 München (DE)
(72) Erfinder: SACQUARD, David, 81929 München (DE); SCHÜTZMANN, Jürgen, 85276 Pfaffenhofen (DE)
(74) Vertreter: Giesecke + Devrient IP
(86) Internationale Anmeldenummer: PCT/EP2009/006771
(87) Internationale Veröffentlichungsnummer: WO 2010/031576

(56) Entgegenhaltungen:
- EP-A- 1 752 934
- DE-A- 3 918 798
- DE-A-102005 000 698
- DE-A1- 10 151 854
- US-A- 4 516 031

## Beschreibung

Die Erfindung betrifft ein Verfahren zum Kalibrieren eines Sensors, der zur Prüfung von Wertdokumenten, z.B. in einer Vorrichtung zur Wertdokumentbearbeitung, ausgebildet ist. Außerdem betrifft die Erfindung einen entsprechenden Sensor und eine entsprechende Wertdokumentbearbeitungsvorrichtung.

Zur Prüfung von Wertdokumenten werden üblicherweise Sensoren verwendet, mit denen die Art der Wertdokumente bestimmt wird und/oder mit denen die Wertdokumente auf Echtheit und/oder auf ihren Zustand geprüft werden. Derartige Sensoren werden z.B. zur Prüfung von Banknoten, Schecks, Ausweisen, Kreditkarten, Scheckkarten, Tickets, Gutscheinen und dergleichen verwendet. Die Wertdokumente werden in einer Vorrichtung zur Wertdokumentbearbeitung geprüft, in der, je nach den zu prüfenden Wertdokumenteigenschaften, einer oder mehrere unterschiedliche Sensoren enthalten sind.

Die EP1752934 A2 betrifft ein Verfahren zur Prüfung von Wertdokumenten, bei dem ein Bild des Wertdokuments aufgenommen wird, anhand dessen das Wertdokument geprüft wird. Das aufgenommene Bild des Wertdokuments wird mit einem hinterlegtem Referenzbild verglichen, um das Wertdokument zu identifizieren oder die Echtheit des Wertdokuments zu prüfen. In dem Fall, wenn das Wertdokument schräg oder versetzt zur Ideallage transportiert wird, besteht das Problem, dass die beiden zu vergleichenden Bilder nicht aufeinander liegen, was jedoch nötig ist, um sie vergleichen zu können. Daher wird gemäß dem sechsten Ausführungsbeispiel das aufgenommene Bild des schräg oder versetzt transportierten Wertdokuments einer Koordinatentransformation unterzogen, durch die das aufgenommene Bild so verschoben und gedreht wird, als ob es in der Ideallage aufgenommen worden wäre. Anschließend wird der Vergleich des verschobenen und gedrehten Bilds mit dem Referenzbild durchgeführt.

Die DE3918798 A1 beschäftigt sich mit demselben Problem, verwendet aber ein anderes Verfahren um das schräg aufgenommenen Bild des Wertdokuments in ein rechteckiges Bild des Wertdokuments zu konvertieren. Anschließend wird auch ein Vergleich mit einem Referenzbild durchgeführt, um die Echtheit oder den Zustand des Wertdokuments zu prüfen.

Die DE102005000698 A1 offenbart ein Verfahren zu Prüfung eines Wertdokuments, bei dem mit einem Magnetsensor ein Magnetsignal des Wertdokuments detektiert wird. Das detektierte Magnetsignal schwankt jedoch, wenn der Abstand des Wertdokuments von dem Magnetsensor transportbedingten Schwankungen unterliegt. Da das Magnetsignal stark von dem Abstand des Wertdokuments von dem Magnetsensor abhängt, wird gleichzeitig zur Magnetsignaldetektion mit einem anderen Sensor, nämlich einem Schallsensor, der Abstand des Wertdokuments von dem Magnetsensor bestimmt. Der Abstand wird dazu verwendet, das detektierte Magnetsignal zu korrigieren. Das korrigierte Magnetsignal wird zur Echtheitsprüfung des Wertdokuments verwendet. Nachteilig ist dabei, dass auch der mit dem Schallsensor bestimmte Abstand mit Fehlern behaftet sein kann, die dann eine fehlerhafte Korrektur des Magnetsignals bewirken können.

Üblicherweise werden die Sensoren in bestimmten zeitlichen Abständen oder bei aktuellem Anlass bezüglich ihrer korrekten Funktionsfähigkeit überprüft. Zur Überprüfung eines Sensors wird dieser zunächst kalibriert und anschließend, falls nötig, justiert. Die Kalibrierung erfolgt üblicherweise mit Hilfe von Kalibriermedien, die dem Sensor zugeführt werden und von denen der Sensor Messsignale aufnimmt, wie es z.B. aus der DE10151854 A1 bekannt ist. Die Kalibriermedien können für die Überprüfung einer oder mehrerer Eigenschaften eines einzelnen Sensors ausgebildet sein, oder für die Überprüfung mehrerer oder aller relevanten Eigenschaften von mehreren oder allen relevanten Sensoren der Vorrichtung zur Wertdokumentbearbeitung. Beispielsweise werden für die Kalibrierung von Banknotensensoren Papierblätter mit bekannten, vordefinierten Eigenschaften als Kalibriermedien eingesetzt oder auch speziell für die Überprüfung der Sensoren präparierte Banknoten.

Bei einigen Vorrichtungen zur Wertdokumentbearbeitung werden die Wertdokumente in der Vorrichtung an den zur Prüfung verwendeten Sensoren vorbeitransportiert. Um die Sensoren zu kalibrieren wird, an Stelle der Wertdokumente, ein Kalibriermedium an den Sensoren vorbeitransportiert, wobei die Sensoren Messwerte des Kalibriermediums aufnehmen. Die Messwerte werden mit Sollwerten verglichen, die dem Kalibriermedium zugeordnet sind. Falls die Messwerte des Kalibriermediums von den Sollwerten des Kalibriermediums abweichen, wird üblicherweise eine Justage des betreffenden Sensors durchgeführt, bei der der Sensor möglichst so eingestellt wird, dass er bei Messung des Kalibriermediums zumindest näherungsweise die Sollwerte liefert. Der so justierte Sensor wird anschließend zur Prüfung von Wertdokumenten verwendet.

Eine Aufgabe der vorliegenden Erfindung ist es, ein Verfahren zum Kalibrieren eines Sensors, der zur Prüfung von Wertdokumenten ausgebildet ist, anzugeben, durch das eine präzise Kalibrierung des Sensors ermöglicht wird.

Diese Aufgabe wird durch die Gegenstände der unabhängigen Ansprüche gelöst. In davon abhängigen Ansprüchen sind vorteilhafte Weiterbildungen und Ausgestaltungen der Erfindung angegeben.

Das erfindungsgemäße Verfahren wird zum Kalibrieren eines Sensors verwendet, der zum Prüfen von Wertdokumenten ausgebildet ist. Die Wertdokumente werden durch den Sensor z.B. in einer Vorrichtung zur Wertdokumentbearbeitung geprüft, die ein Transportsystem zum Vorbeitransportieren der Wertdokumente an dem Sensor entlang einer Transportrichtung aufweist. Die Vorrichtung kann einen Kalibriermodus aufweisen, in dem einer oder mehrere Sensoren der Vorrichtung gemäß dem erfindungsgemäßen Verfahren kalibriert werden. Der Sensoren, der gemäß dem erfindungsgemäßen Verfahren kalibriert wird, ist ein Sensor zur Prüfung optischer; oder magnetischer Eigenschaften der Wertdokumente. Bei der Prüfung der Wertdokumente wird die Art der Wertdokumente bestimmt und/oder die Wertdokumente werden auf Echtheit und/oder auf ihren Zustand geprüft. Die Vorrichtung kann außerdem mit Ein- und Ausgabefächern zum Zuführen bzw. Abführen der Wertdokumente in die bzw. aus der Vorrichtung ausgestattet sein.

Zum Kalibrieren des Sensors wird ein Kalibriermedium entlang der Transportrichtung an dem Sensor vorbeitransportiert, wobei der Sensor Messsignale des Kalibriermediums aufnimmt. Insbesondere enthalten die von dem Sensor aufgenommenen Messsignale erste Messsignale, die der Sensor von mindestens einem Referenzbereich des Kalibriermediums aufnimmt, und zweite Messsignale, die der Sensor von mindestens einer Markierung des Kalibriermediums aufnimmt. Aus den aufgenommenen Messsignalen, insbesondere aus den ersten Messsignalen, werden Referenzdaten des Kalibriermediums bestimmt. Außerdem wird aus den aufgenommenen Messsignalen, insbesondere aus den zweiten Messsignalen, mindestens eine Transporteigenschaft des Kalibriermediums bestimmt, wobei die Transporteigenschaft quantitativ bestimmt wird.

Als Referenzdaten kann z.B. die Höhe des von dem Referenzbereich aufgenommenen Messsignals verwendet werden. Alternativ können als Referenzdaten auch andere Eigenschaften des Messsignals verwendet werden, beispielsweise die Fläche des Messsignals etc. Bei einem mehrspurigen Sensor können für jede Messspur des Sensors aus dem jeweils aufgenommenen Messsignal eigene Referenzdaten bestimmt werden, z.B. jeweils ein Referenzwert für jede Messspur.

Die Transporteigenschaften betreffen z.B. die Transportgeschwindigkeit des Kalibriermediums entlang der Transportrichtung und/ oder die Lage des Kalibriermediums in der Transportebene des Kalibriermediums, insbesondere eine Schräglage des Kalibriermediums und/oder eine Position des Kalibriermediums senkrecht zur Transportrichtung. Bei der quantitativen Bestimmung der mindestens einen Transporteigenschaft werden z.B. die Transportgeschwindigkeit und/oder die Lage des Kalibriermediums in der Transportebene quantitativ bestimmt. Die Lage des Kalibriermediums lässt sich quantitativ z.B. durch die Verschiebung des Kalibriermediums senkrecht zur Transportrichtung relativ zu einer vordefinierten, idealen Lage des Kalibriermediums angeben. Die ideale Lage kann z.B. relativ zum Sensor, insbesondere zu den Messspuren des Sensors, vordefiniert sein.

Aus der Transporteigenschaft, insbesondere aus der Transportgeschwindigkeit des Kalibriermediums und/oder aus der Lage des Kalibriermediums, wird anschließend mindestens ein Korrekturwert ermittelt. Anschließend werden die zuvor bestimmten Referenzdaten des Kalibriermediums mit Hilfe des einen oder mit Hilfe der mehreren ermittelten Korrekturwerte korrigiert. Beispielsweise wird für jede Messspur des Sensors ein eigener Korrekturwert ermittelt. Bei dem erfindungsgemäßen Verfahren können die Referenzdaten auch mehrfach mit Hilfe von Korrekturwerten korrigiert werden, wobei diese Korrekturen nacheinander oder gleichzeitig erfolgen können. Beispielsweise werden dazu mehrere verschiedene Transporteigenschaften des Kalibriermediums quantitativ bestimmt. Für jede der verschiedenen Transporteigenschaften können dann eigene Korrekturwerte ermittelt werden, die zum Korrigieren der Referenzdaten verwendet werden. Alternativ können aus den verschiedenen Transporteigenschaften auch gemeinsame Korrekturwerte ermittelt werden, die zum Korrigieren der Referenzdaten verwendet werden. Die Referenzdaten können auch, quasi indirekt, dadurch korrigiert werden, dass bereits die aufgenommenen Messsignale des Referenzbereichs mit Hilfe der Korrekturwerte korrigiert werden. Durch die Korrektur der Messsignale einer Messspur erfolgt schließlich automatisch auch eine Korrektur der Referenzdaten der jeweiligen Messspur.

Zum Ermitteln des mindestens einen Korrekturwerts kann auf Ergebnisse früherer Messungen des Kalibriermediums zurückgegriffen werden, die unter verschiedenen Transportbedingungen durchgeführt wurden, z.B. bei verschiedenen Transportgeschwindigkeiten und/oder bei verschiedenen Lagen des Kalibriermediums in der Transportebene. Beispielsweise sind die Ergebnisse früherer Messungen in einer Wertetabelle eingetragen, in der die unter bestimmten Transportbedingungen gemessenen Korrekturwerte in Abhängigkeit der Transportbedingungen enthalten sind und die für die Kalibrierung des Sensors bereit gehalten wird. Um die Korrekturwerte zu ermitteln, werden aus der Wertetabelle diejenigen Transportbedingungen herausgesucht, die den quantitativ bestimmten Transporteigenschaften, zumindest näherungsweise, entsprechen, und die diesen Transportbedingungen zugeordneten Korrekturwerte aus der Wertetabelle entnommen. Alternativ kann der Zusammenhang zwischen Transportbedingungen und Korrekturwerten auch durch Simulationsrechungen ermittelt werden. Alternativ können die Korrekturwerte auch mit Hilfe geometrischer Überlegungen aus den Transportbedingungen bzw. aus den Transporteigenschaften berechnet werden. Beispielsweise kann anhand der Lage des Kalibriermediums die Größe des von dem Referenzbereich überstrichenen Anteils der Messspuren berechnet werden. Insbesondere kann für jede Messspur derjenige Flächenanteil berechnet werden, der beim Vorbeitransportieren des Kalibriermediums an der Messspur durch den Referenzbereich des Kalibriermediums abgedeckt wird.

Mit Hilfe der ermittelten Korrekturwerte werden anschließend die zuvor bestimmten Referenzdaten des Kalibriermediums korrigiert.

In einem speziellen Ausführungsbeispiel ist in der Wertetabelle für jede Transportgeschwindigkeit jeweils ein prozentualer Korrekturfaktor angegeben, um den sich die Messsignale des Sensors bei Abweichung der Transportgeschwindigkeit von einer nominellen Transportgeschwindigkeit ändern. Mittels der Wertetabelle wird derjenige Korrekturfaktor bestimmt, der zu der quantitativ bestimmten Transportgeschwindigkeit, d.h. zu der tatsächlichen Transportgeschwindigkeit des Kalibriermediums, gehört. Zur Korrektur der Referenzdaten des Kalibriermediums werden die Messsignale, oder alternativ die Referenzdaten selbst, mit dem Korrekturfaktor aus der Wertetabelle multipliziert. Auf diese Weise lässt sich der Einfluss von Unregelmäßigkeiten der Transportgeschwindigkeit auf die Messsignale des Referenzbereichs, bzw. auf die Referenzdaten des Kalibriermediums, kompensieren.

Durch die erfindungsgemäße Kalibrierung des Sensors werden korrigierte Referenzdaten bestimmt, die anschließend zum Justieren des Sensors verwendet werden können. Die korrigierten Referenzdaten werden mit Solldaten verglichen, die dem Kalibriermedium, insbesondere dem Referenzbereich des Kalibriermediums, zugeordnet sind. Die Solldaten können einen oder mehrere feste Zahlenwerte enthalten, z.B. mehrere Zahlenwerte für verschiedene Abschnitte des Referenzbereichs. Die festen Zahlenwerte können mit Schwankungsbreiten versehen sein, durch die akzeptable Abweichungen von den Solldaten in einem bestimmten Wertebereich erlaubt werden. Falls die korrigierten Referenzdaten von den Solldaten des Kalibriermediums abweichen, ist eine Justage des Sensors erforderlich. Das Justieren des Sensors kann automatisch erfolgen oder erst nach einer entsprechenden Bestätigung von außen, z.B. durch eine Bedienperson, die die Kalibrierung des Sensors veranlasst hat. Zum Justieren des Sensors werden z.B. Parameter verändert, die der Sensor zur Verarbeitung von Wertdokument-Messsignalen verwendet, die der Sensor beim Prüfen von Wertdokumenten aufnimmt. Alternativ können beim Justieren des Sensors auch hardwaremäßige Einstellungen des Sensors verändert werden, z.B. bei sehr großen Abweichungen der korrigierten Referenzdaten von den Solldaten.

In einem Ausführungsbeispiel weist der Sensor, der durch das erfindungsgemäße Verfahren kalibriert wird, mehrere Messspuren auf, die senkrecht zur Transportrichtung mit einer bestimmten Messspurenperiode angeordnet sind. Zum Beispiel wird bei der Kalibrierung für jede der Messspuren des Sensors jeweils ein eigener Korrekturwert ermittelt. Mit Hilfe des Korrekturwerts der jeweiligen Messspur werden dann die Referenzdaten der jeweiligen Messspur korrigiert. Der Sensor weist z.B. einen Kalibriermodus auf, in dem er gemäß dem erfindungsgemäßen Verfahren kalibriert wird. Der Sensor kann dazu ausgebildet sein, einige der Schritte des erfindungsgemäßen Verfahrens zur Kalibrierung selbst durchzuführen. Zu diesem Zweck kann der Sensor mit einer Kalibriereinrichtung ausgestattet sein, die mindestens eine Transporteigenschaft des Kalibriermediums bestimmen kann. Zusätzlich kann die Kalibriereinrichtung dazu ausgebildet sein, aus der mindestens einen Transporteigenschaft mindestens einen Korrekturwert zu ermitteln und/oder die Referenzdaten mit Hilfe des mindestens einen Korrekturwerts zu korrigieren. Insbesondere kann der Sensor auch dazu ausgebildet sein, sich selbst zu justieren.

Die Vorrichtung kann einen Kennungssensor zur Ermittlung einer Kennung eines der Vorrichtung zugeführten Kalibriermediums aufweisen sowie einen Datenspeicher, in dem mehrere Kennungen gespeichert ist und zu jeder dieser gespeicherten Kennungen Informationen darüber gespeichert sind, für welchen Sensor oder welche Sensoren in Bezug auf welche Eigenschaft und/oder Eigenschaften eine Kalibrierung anhand des die zugehörige Kennung tragenden Kalibriermediums durchzuführen ist.

Das zum Kalibrieren verwendete Kalibriermedium weist mindestens einen Referenzbereich auf, aus dessen Messsignalen Referenzdaten des Kalibriermediums bestimmt werden, und mindestens eine Markierung, aus deren Messsignalen Transporteigenschaften des Kalibriermediums bestimmt werden. Das Kalibriermedium kann einen oder mehrere Referenzbereiche für den zu kalibrierenden Sensor aufweisen. Die mehreren Referenzbereiche können z.B. entlang einer Linie oder in einem bestimmten Muster auf dem Kalibriermedium angeordnet sein. Zusätzlich kann das Kalibriermedium auch einen oder mehrere Referenzbereiche zur Kalibrierung weiterer Sensoren aufweisen. Als Referenzbereich und als Markierungen werden vorzugsweise verschiedene Bereiche des Kalibriermediums verwendet, die jedoch Abschnitte desselben Aufdrucks sein können, beispielsweise desselben Druckbilds. Die mindestens eine Markierung und der mindestens eine Referenzbereich werden vorzugsweise mit hoher Lagepräzision zueinander hergestellt, so dass deren relative Lage genau definiert ist. Dadurch lässt sich eine hohe Genauigkeit der Kalibrierung erreichen. Vorzugsweise werden die Markierungen und der Referenzbereich in demselben Verfahrensschritt hergestellt, z.B. in demselben Druckschritt. Das Kalibriermedium ist z.B. ein flacher Gegenstand, der ähnlich wie ein mit dem Sensor zu prüfendes Wertdokument gestaltet ist, z.B. ein bedruckter Papierbogen oder ein ausgewähltes Wertdokument. Zu seiner Identifikation kann das Kalibriermedium eine Kennung enthalten. Außerdem kann das Kalibriermedium auch Informationen darüber enthalten, welche Sensoren mit dem Kalibriermedium zu kalibriert werden können und/oder die Solldaten, die dem Kalibriermedium zugeordnet sind. Diese Informationen können z.B. in einer Zeichenfolge und/ oder in einem Barcode und/ oder in einem elektronischen Datenträger des Kalibriermediums enthalten sein. In einem Ausführungsbeispiel weist das Kalibriermedium mehrere Markierungen auf, die senkrecht zur Transportrichtung des Kalibriermediums voneinander beabstandet sind, wobei der Abstand der Markierungen senkrecht zur Transportrichtung insbesondere ein Vielfaches der Messspurenperiode des Sensors beträgt. Die Markierungen können auch in Transportrichtung zueinander versetzt sein. Die Breite der Markierungen kann z.B. genau eine Breite einer Messspur senkrecht zur Transportrichtung betragen oder auch ein ganzzahliges Vielfaches der Breite einer Messspur. Als Markierungen können bestimmte Aufdrucke oder Druckbildbereiche verwendet werden, es können aber auch Kanten des Kalibriermediums oder darin eingebrachte Löcher etc. als Markierungen verwendet werden.

Der zu kalibrierende Sensor und die Vorrichtung sind zum Prüfen von Wertdokumenten ausgebildet, die in derselben Weise wie das Kalibriermedium an dem Sensor vorbeitransportiert werden. Beim Kalibrieren des Sensors und beim Prüfen der Wertdokumente werden jeweils Messsignale des vorbeitransportierten Kalibriermediums bzw. des Wertdokuments aufgenommen. Zum Kalibrieren des Sensors und zum Prüfen der Wertdokumente sind jedoch verschiedene Betriebsmodi des Sensors und/oder der Vorrichtung vorgesehen, die von außen eingestellt werden können und in denen die aufgenommenen Messsignale verschieden verwendet werden. Im Kalibriermodus werden die Messsignale des Kalibriermediums zur Feststellung des Zustands des Sensors verwendet, im Prüfmodus werden die Messsignale der Wertdokumente zur Bestimmung der Echtheit und/oder der Art und/oder des Zustands der Wertdokumente verwendet.

Zur Kalibrierung des Sensors wird bevorzugt ein Satz von Kalibriermedien verwendet, z.B. ein Päckchen von 100 Kalibriermedien, das der Vorrichtung zur Wertdokumentbearbeitung zugeführt wird. Durch die Kalibrierung mit einer Vielzahl von Kalibriermedien können weitere Schwankungen des Messsystems eliminiert und die Genauigkeit der Kalibrierung erhöht werden. Zum Kalibrieren werden die einzelnen Kalibriermedien des Satzes nacheinander durch die Vorrichtung und an dem zu kalibrierenden Sensor vorbei transportiert. Beispielsweise unterscheiden sich die Kalibriermedien des Satzes nur in ihrer Kennung, während der oder die Referenzbereiche und die mindestens eine Markierung gleich sind. Für jedes einzelne Kalibriermedium des Satzes werden Referenzdaten bestimmt und die jeweiligen Referenzdaten mit Hilfe eines für das jeweilige Kalibriermedium ermittelten Korrekturwerts korrigiert, der aus der oder den jeweiligen Transporteigenschaften des jeweiligen Kalibriermediums abgeleitet wird. Eine Korrektur der Referenzdaten wird also für jedes Kalibriermedium des Satzes individuell durchgeführt, um korrigierte Referenzdaten für das jeweilige Kalibriermedium zu ermitteln. Anschließend wird ein Mittelwert der korrigierten Referenzdaten der Kalibriermedien des Satzes berechnet. Dieser Mittelwert wird mit einem Sollbereich um einen Soll-Mittelwert verglichen, der für den jeweiligen Satz an Kalibriermedien erwartet wird. Der Soll-Mittelwert und/oder der Sollbereich können über eine entsprechende Schnittstelle in die Vorrichtung zur Wertdokumentbearbeitung eingebracht werden, z.B. durch manuelle Eingabe, über eine Netzwerkverbindung oder über einen Datenträger, z.B. einen USB-Stick, der dem Satz an Kalibriermedien zugeordnet ist. Falls der für die Kalibriermedien des Satzes berechnete Mittelwert außerhalb des Sollbereichs des Soll-Mittelwerts liegt, wird eine Justage des Sensors durchgeführt. Der Sollbereich entspricht z.B. einer höchstens akzeptablen Abweichung von dem Soll-Mittelwert.

Zur Durchführung der Kalibrierung des Sensors können bestimmte Kalibriermedien des Satzes selektiert werden. Wenn z.B. bei einem Kalibriermedium eine zu große Abweichung der Transporteigenschaften von den zu erwartenden Transporteigenschaften festgestellt wird, so kann dieses Kalibriermedium und dessen Messdaten für die Kalibrierung des Sensors ignoriert werden. Der Mittelwert wird dann aus den korrigierten Referenzdaten der übrigen Kalibriermedien des Satzes gebildet, also derjenigen Kalibriermedien, deren Transporteigenschaften innerhalb bestimmter tolerierbarer Grenzen liegen.

Nachfolgend wird die Erfindung beispielhaft anhand der folgenden Figuren erläutert.

Es zeigen:
- Figur 1a: Ein Kalibriermedium, das in idealer Lage an einem Sensor vorbeitransportiert wird,
- Figur 1b: ein Kalibriermedium, das in Hochlauflage an dem Sensor vorbeitransportiert wird,
- Figur 1c: ein Kalibriermedium, das in Schräglage an dem Sensor vorbeitransportiert wird.

In den Figuren 1a-c ist ein erstes Ausführungsbeispiel gezeigt, bei dem ein Kalibriermedium 1 zum Kalibrieren eines Sensors 10 verwendet wird und zu diesem Zweck entlang einer Transportrichtung T an dem Sensor 10 vorbeitransportiert wird, wobei dieser Messsignale des Kalibriermediums 1 aufnimmt. Die gezeigte Anordnung kann in einer Vorrichtung zur Wertdokumentbearbeitung angeordnet sein, in der Wertdokumente mit Hilfe des Sensors 10 geprüft werden. Der Sensor 10 ist mit einer Kalibriereinrichtung 5 verbunden, die z.B. im Gehäuse des Sensors 10 angeordnet sein kann oder außerhalb des Sensors 10.

Das Kalibriermedium 1 weist einen Referenzbereich 2 auf, in dem ein bestimmtes Referenzmaterial aufgebracht ist, von dem der Sensor 10 im Idealfall, sofern er optimal justiert ist, bestimmte Solldaten aufnimmt. Das Referenzmaterial kann im Referenzbereich 2 beispielsweise homogen verteilt sein. Im Fall eines Magnetsensors 10 kann das Referenzmaterial z.B. magnetische Pigmente enthalten. Im Fall eines optischen Sensors 10 kann das Referenzmaterial z.B. Fluoreszenz- oder Phosphoreszenzpigmente oder eine oder mehrere bestimmte Farben aufweisen. Außerhalb des Referenzbereichs 2 weist das Kalibriermedium 1 außerdem mehrere Markierungen 3a, 3b auf, die so ausgebildet sind, dass der Sensor 10 auch von diesen Messsignale aufnimmt. Die Markierungen 3a, 3b können z.B. ebenfalls aus dem Referenzmaterial hergestellt sein. Zur Herstellung des Referenzbereichs 2 und der Markierungen 3a, 3b wurde das Referenzmaterial im selben Verfahrensschritt auf dem Kalibriermedium 1 aufgedruckt. In dem speziellen Ausführungsbeispiel sind am Anfang und am Ende des Kalibriermediums 1 jeweils drei vordere Markierungen 3a bzw. drei hintere Markierungen 3b aufgebracht, die jeweils entlang einer Linie senkrecht zur Transportrichtung T angeordnet sind.

Im Ausführungsbeispiel der Figuren 1a-c weist der Sensor 10 zwölf Messspuren L1-L12 auf, die entlang einer Linie senkrecht zur Transportrichtung T des Kalibriermediums 1 mit einer Messspurenperiode a angeordnet sind. Für jede der Messspuren L1-L12 ist jeweils ein Sensorelement 11 vorgesehen, das Messsignale des an dem Sensor 10 vorbeitransportierten Kalibriermediums 1 aufnimmt, und zwar sowohl Messsignale des Referenzbereichs 2, deren Höhen im Folgenden als R1-R12 bezeichnet werden, als auch Messsignale der Markierungen 3, deren Höhen im Folgenden als M1-M12 bezeichnet werden. Das Kalibriermedium 1 ist speziell zum Kalibrieren des Sensors 10 ausgebildet. Im vorliegenden Beispiel ist das Kalibriermedium 1 dadurch an den Sensor 10 angepasst, dass der Abstand d der Markierungen 3a, 3b ein Vielfaches, hier das Doppelte, der Messspurenperiode a beträgt. Darüber hinaus ist im gezeigten Ausführungsbeispiel auch die Ausdehnung der Markierungen 3a, 3b senkrecht zur Transportrichtung T so gewählt, dass sie der Messspurenbreite des Sensors 10 entspricht, die in diesem Beispiel gleich der Messspurenperiode a ist.

Im Fall der Figur 1a wird das Kalibriermedium 1 in idealer Lage an dem Sensor 10 vorbeitransportiert. Die Markierungen 3a, 3b liefern dabei in den Messspuren L4, L6 und L8 die Messsignalhöhen M4, M6 und M8, während die Messspuren L1-L3, L5, L7 und L9-L12 von den Markierungen 3a, 3b nur vernachlässigbare Messsignale erfassen. Außerdem erfassen die von dem Kalibriermedium 1 überstrichenen Messspuren L2-L11 die Messsignalhöhen R2-R11des Referenzbereichs 2, während die außerhalb des Kalibriermediums 1 angeordneten Messspuren L1 und L12 von dem Referenzbereich 2 nur vernachlässigbare Messsignale erfassen.

In Figur 1b ist eine nicht-ideale Transportlage gezeigt, bei der das Kalibriermedium 1 in Hochlauflage an dem Sensor 10 vorbeitransportiert wird. Dabei ist das Kalibriermedium 1, z.B. aufgrund von unvermeidbaren Unregelmäßigkeiten beim Transport des Kalibriermediums 1, in der Transportebene nach oben verschoben. Die Größe der Verschiebung der vorderen bzw. der hinteren Markierungen 3a bzw. 3b wird im Folgenden mit Va bzw. Vb bezeichnet. In Figur 1b sind diese Verschiebungen Va und Vb beispielhaft jeweils anhand der untersten der Markierungen 3a und 3b relativ zum unteren Rand der Messspur L8 eingezeichnet. Im Vergleich zur idealen Lage aus Figur 1a detektiert die Messspur L11 nun eine reduzierte Messsignalhöhe R11 des Referenzbereichs 2, da die Messspur L11 von dem Referenzbereich 2 nur teilweise überstrichen wird. Ohne Berücksichtigung der Hochlauflage würde man aufgrund der reduzierten Messsignalhöhe R11 demzufolge für diese Messspur L11 verfälschte Referenzdaten erhalten. Erfindungsgemäß wird die Hochlauflage aber berücksichtigt. Aufgrund der Hochlauflage wird auch von den Markierungen 3a, 3b des Kalibriermediums 1 in einigen der Messspuren ein verändertes Messsignal gemessen. Im Vergleich zur idealen Lage aus Figur 1a detektieren die Messspuren L4, L6 und L8 jeweils reduzierte Messsignalhöhen M4, M6 und M8 der Markierungen 3a, 3b. Außerdem detektieren nun auch die Messspuren L3, L5 und L7 jeweils nicht vernachlässigbare Messsignalhöhen M3, M5 und M7 der Markierungen 3a, 3b. Die Transportlage des Kalibriermediums lässt sich quantitativ aus den Messsignalhöhen M4, M6 und M8 und aus den Messsignalhöhen M3, M5 und M7 bestimmen. Um das Ausmaß der Hochlauflage zu berechnen werden in diesem Beispiel die Verschiebungen Va, Vb des Kalibriermediums 1 senkrecht zur Transportrichtung T durch Verknüpfen der Messsignalhöhen benachbarter Messspuren ermittelt. Beispielsweise liefern die Operationen (M4-M3)/M4, (M6-M5)/M6 und (M8-M7)/M8 im Fall der idealen Lage aus Figur 1a jeweils etwa den Zahlenwert 1. Bei Hochlauflage, wie in Figur 1b, ergibt sich ein deutlich reduzierter Zahlenwert: Falls das Kalibriermedium 1 z.B. um eine halbe Messspurenperiode a nach oben verschoben ist, würden diese Operationen jeweils etwa den Zahlenwert 0 liefern. Dazwischen liegende Verschiebungen Vₐ, V_{b} können durch Interpolation berechnet werden. Um die Transportlage des Kalibriermediums 1 noch genauer zu bestimmen, können auch für alle drei vorderen und hinteren Markierungen 3a, 3b jeweils die Verschiebungen Va, Vb bestimmt werden.

Analog kann auch bei Tieflauflage des Kalibriermediums 1 vorgegangen werden, bei der das Kalibriermedium 1 in der Transportebene nach unten verschoben transportiert wird. Im Vergleich zur idealen Lage aus Figur 1a detektieren die Messspuren L4, L6 und L8 bei Tieflauflage wiederum jeweils reduzierte Messsignalhöhen, während die Messspuren L5, L7 und L9 jeweils nicht vernachlässigbare Messsignalhöhen M5, M7 und M9 der Markierungen 3a, 3b detektieren. Im Unterschied zur Hochlauflage liefert nun also statt der Messspur L3 die Messspur L9 ein nicht vernachlässigbares Messsignal. Hochlauflage und Tieflauflage können demzufolge z.B. durch Vergleichen der Messsignalhöhen M3 und M9 voneinander unterschieden werden. So liefert die Differenz der Messsignalhöhen M3 und M9 bei Hochlauflage und bei Tieflauflage Ergebnisse verschiedenen Vorzeichens. Zum Beispiel werden die Verschiebungen Vₐ, V_{b} bei Hochlauflage mit positivem Vorzeichen und die Verschiebungen Vₐ, V_{b} bei Tieflauflage mit negativem Vorzeichen angegeben. Zur quantitativen Bestimmung der Tieflauflage lassen sich beispielsweise die Operationen (M4-M5)/M4, (M6-M7)/M6 und (M8-M9)/M8 durchführen, die bei idealer Lage jeweils den Zahlenwert 1 ergeben, bei Tieflauflage jedoch, analog zur Hochlauflage, reduzierte Zahlenwerte liefern.

Figur 1c zeigt eine weitere nicht-ideale Transportlage, bei der das Kalibriermedium 1 in einer Schräglage unter dem Winkel α zur Transportrichtung T an dem Sensor 10 vorbeitransportiert wird. Im Unterschied zur idealen Lage sowie zur Hochlauf- und Tieflauflage werden von den vorderen Markierungen 3a und den hinteren Markierungen 3b des Kalibriermediums 1 bei Schräglage deutlich unterschiedliche Messsignale erfasst. Gemäß Figur 1c liefern die vorderen Markierungen 3a des Kalibriermediums 1 relativ geringe Messsignalhöhen M4, M6 und M8, aber relativ große Messsignalhöhen M3, M5 und M7. Die hinteren Markierungen 3b des Kalibriermediums 1 liefern nahezu verschwindende Messsignalhöhen M4, M6 und M8, aber relativ große Messsignalhöhen M5, M7 und M9. Durch Vergleichen der Messsignalhöhen der vorderen Markierungen 3a mit den Messsignalhöhen der hinteren Markierungen 3b, insbesondere der jeweiligen Messsignalhöhen M3 und M9, kann die Schräglage erkannt werden. Um die Schräglage, d.h. den Winkel α, quantitativ zu ermitteln werden z.B. für die vorderen 3a und hinteren Markierungen 3b jeweils die oben, in Bezug auf Figur 1b angegebenen Operationen zur quantitativen Bestimmung der Hochlauflage bzw. der Tieflauflage durchgeführt. Im Beispiel der Figur 1c ergibt sich für die vorderen Markierungen 3a eine Hochlauflage, d.h. einer Verschiebung Va mit positivem Vorzeichen, und für die hinteren Markierungen 3b eine Tieflauflage, d.h. eine Verschiebung Vb mit negativem Vorzeichen. In Figur 1c sind diese Verschiebungen Vₐ und V_{b} beispielhaft anhand jeweils der untersten der Markierungen 3a und 3b relativ zum unteren Rand der Messspur L8 eingezeichnet. Damit berechnet sich sin(α) aus der Differenz der Verschiebungen Va der vorderen Markierungen 3a und der Verschiebung Vb der hinteren Markierungen 3b im Verhältnis zum Abstand D der Markierungen 3a und 3b in Transportrichtung T, d.h. sin(α)=(Vₐ-V_{b})/D.

Bei einem induktiv funktionierenden Magnetsensor 10 kann die Schräglage des Kalibriermediums 1 auch dazu führen, dass das am Beginn und am Ende des Referenzbereichs 2 induzierte Messsignal, aufgrund des weniger abrupten Beginns und Endes des Referenzbereichs 2, reduziert ist. Bei homogener Verteilung des Referenzmaterials im Referenzbereich 2 sind die verschiedenen Messspuren des Magnetsensors 10 zumindest näherungsweise in gleicher Weise von dieser Reduktion des induzierten Messsignals betroffen. Der Korrekturfaktor, um den sich die Höhe des induzierten Messsignals reduziert, ergibt sich in Abhängigkeit des Winkels α. Auch bei einem optischen Sensor 10 kann sich die Schräglage auf die aufgenommenen Messsignale auswirken. Beispielsweise erhöht sich durch die Schräglage des Kalibriermediums 1 um den Winkel α, und die damit verbundene Schräglage des Referenzbereichs 2, die effektiv gemessene Länge des Referenzbereichs 2 entlang der Transportrichtung T. Der jeweilige Zusammenhang zwischen dem Winkel α und den Korrekturfaktor kann z.B. anhand von gezielten Messungen des Kalibriermediums 1 in Schräglage, z.B. im Vorfeld der Kalibrierung, oder anhand von Simulationsrechungen ermittelt werden.

Aus den vom Sensor 10 aufgenommenen Messsignalen des Referenzbereichs 2 werden Referenzdaten des Kalibriermediums 1 bestimmt. Als Referenzdaten werden für jede der Messspuren L1-L12 z.B. jeweils die Messsignalhöhe R1-R12 verwendet. Die Referenzdaten R1-R12 werden anschließend in Abhängigkeit der quantitativ bestimmten Verschiebungen Va, Vb der vorderen und hinteren Markierungen 3a, 3b, und gegebenenfalls in Abhängigkeit des Winkels α, korrigiert. Beispielsweise werden zur Korrektur der Hochlauflage aus Figur 1b die Referenzdaten R11 und R1 der Messspuren L11 und L1 korrigiert, während für die Referenzdaten der Messspuren L2-L10 und L12 keine Korrektur erforderlich ist.

Zur Korrektur der Referenzdaten des Kalibriermediums 1 aus Figur 1c müssen sowohl die Hochlauflage (Verschiebung Va) der Markierungen 3a und die Tieflauflage (Verschiebung Vb) der Markierungen 3b korrigiert werden als auch die Schräglage des Kalibriermediums 1 um den Winkel α. Aus den Verschiebungen Va und Vb bestimmt man - unter Berücksichtigung der bekannten Position des Referenzbereichs 2 auf dem Kalibriermedium 1- zunächst die Verschiebungen V_{R1} und V_{R2} der Kanten des Referenzbereichs 2 relativ zur idealen Lage des Referenzbereichs, die in Figur 1c relativ zum oberen Rand der Messspur L2 eingezeichnet sind. Aus dem negativen Vorzeichen und der Größe der beiden Verschiebungen V_{R1} und V_{R2} folgt, dass im Fall der Figur 1c die Referenzdaten der Messspuren L2 und L12 korrigiert werden müssen. Dementsprechend würde man bei positivem Vorzeichen beider Verschiebungen V_{R1} und V_{R2} die Referenzdaten der Messspuren L1 und L11 korrigieren müssen, und bei verschiedenen Vorzeichen der Verschiebungen V_{R1} und V_{R2} die Referenzdaten der Messspuren L1, L2, L11, L12, aber nur, sofern die Größe der Verschiebungen nicht über die Messspurenperiode a hinausgeht. Falls die Verschiebungen V_{R1}, V_{R2} größer als die Messspurenperiode a sein sollten, müssten auch die Referenzdaten weiterer Messspuren korrigiert werden, z.B. der Messspuren L3 oder L10. Um die Verschiebungen V_{R1} und V_{R2} zu berücksichtigen, können die Referenzdaten der Messspuren L2 und L12 z.B. unter Zuhilfenahme einer Wertetabelle korrigiert werden, in der Korrekturwerte enthalten sind anhand von gezielten Messungen des Kalibriermediums 1 bei verschiedenen Transportlagen des Kalibriermediums 1 ermittelt wurden. Um auch die Schräglage der Kanten zu berücksichtigen, kann als weitere Korrektur der Referenzdaten z.B. eine Multiplikation der Referenzdaten der Messspuren mit dem in Abhängigkeit des Winkels α bestimmten Korrekturfaktor durchgeführt werden.

Die von dem Referenzbereich 2 aufgenommenen Messsignale können bei einigen Sensoren auch durch die Transportgeschwindigkeit des Kalibriermediums 1 beeinflusst werden, so z.B. bei Magnetsensoren oder bei optischen Sensoren. Durch Schwankungen der Transportgeschwindigkeit des Kalibriermediums 1 können die aufgenommenen Referenzdaten daher ebenfalls verfälscht werden. In einigen Ausführungsbeispielen wird die Transportgeschwindigkeit des Kalibriermediums 1 quasi online bestimmt, durch Messung der tatsächlichen Transportgeschwindigkeit des Kalibriermediums 1 anhand der Messsignale des Kalibriermediums 1. Die (tatsächliche) Transportgeschwindigkeit des Kalibriermediums 1 ergibt sich z.B. aus der Zeitspanne, die zwischen den Messsignalen der Markierungen 3a und 3b des Kalibriermediums 1 liegt, in Verbindung mit dem bekannten Abstand D zwischen den Markierungen 3a und 3b entlang der Transportrichtung T, vgl. Figur 1a. Die Referenzdaten können dann in Abhängigkeit der (tatsächlichen) Transportgeschwindigkeit korrigiert werden. Die dazu benötigten Korrekturwerte können wiederum durch Messungen des Kalibriermediums 1 im Vorfeld der Kalibrierung oder durch Simulationsrechungen bestimmt werden.

## Patentansprüche

1. Verfahren zum Kalibrieren eines Magnetsensors (10) oder eines optischen Sensors (10), der zum Prüfen von Wertdokumenten ausgebildet ist, die entlang einer Transportrichtung (T) an dem Magnetsensor (10) oder optischen Sensor (10) vorbeitransportiert werden, mit folgenden Schritten:
- Vorbeitransportieren eines Kalibriermediums (1) an dem Magnetsensor (10) oder optischen Sensor (10) entlang der Transportrichtung (T), wobei der Magnetsensor (10) oder optische Sensor (10) Messsignale des Kalibriermediums (1) aufnimmt,
- Bestimmen von Referenzdaten (R1-R12) des Kalibriermediums (1) aus den von dem Magnetsensor (10) oder optischen Sensor (10) aufgenommenen Messsignalen, wobei die Referenzdaten (R1-R12) aus ersten Messsignalen bestimmt werden, die der Magnetsensor (10) oder optische Sensor (10) von mindestens einem Referenzbereich (2) des Kalibriermediums (1) aufnimmt,
- Bestimmen mindestens einer Transporteigenschaft des Kalibriermediums (1),
- Ermitteln mindestens eines Korrekturwerts aus der mindestens einen Transporteigenschaft des Kalibriermediums (1),
- Korrigieren der Referenzdaten (R1-R12) des Kalibriermediums (1) mit Hilfe des mindestens einen Korrekturwerts,
- Vergleichen der korrigierten Referenzdaten mit Solldaten, die dem Kalibriermedium (1) zugeordnet sind, und,
- falls die korrigierten Referenzdaten von den Solldaten des Kalibriermediums (1) abweichen, Justieren des Magnetsensors (10) oder optischen Sensors,
**dadurch gekennzeichnet, dass** die mindestens eine Transporteigenschaft des Kalibriermediums aus den Messsignalen bestimmt wird, die der Magnetsensor (10) oder optische Sensor (10) aufnimmt, wobei die mindestens eine Transporteigenschaft aus zweiten Messsignalen bestimmt wird, die der Magnetsensor (10) oder optische Sensor (10) von einer oder mehreren Markierungen (3a, 3b) des Kalibriermediums (1) aufnimmt, wobei die Transporteigenschaft des Kalibriermediums (1) quantitativ bestimmt wird.

2. Verfahren nach Anspruch 1, **dadurch gekennzeichnet, dass** eine der mindestens einen Transporteigenschaft eine Transportgeschwindigkeit des Kalibriermediums (1) betrifft.

3. Verfahren nach einem oder mehreren der vorhergehenden Ansprüche, **dadurch gekennzeichnet, dass** eine der mindestens einen Transporteigenschaft eine Lage des Kalibriermediums (1) in der Transportebene des Kalibriermediums (1) betrifft, insbesondere eine Schräglage des Kalibriermediums (1) und/oder eine Position des Kalibriermediums (1) senkrecht zur Transportrichtung (T).

4. Verfahren nach einem oder mehreren der vorhergehenden Ansprüche, **dadurch gekennzeichnet, dass** zum Ermitteln des mindestens einen Korrekturwerts auf Ergebnisse von Messungen des Kalibriermediums (1) zurückgegriffen wird, die unter verschiedenen Transportbedingungen des Kalibriermediums (1) durchgeführt wurden.

5. Verfahren nach einem oder mehreren der vorhergehenden Ansprüche, **dadurch gekennzeichnet, dass** das Kalibriermedium (1) mehrere Markierungen (3a, 3b) aufweist, die senkrecht zur Transportrichtung (T) voneinander beabstandet sind, wobei der Abstand (d) der Markierungen (3a, 3b) vorzugsweise ein Vielfaches einer Messspurenperiode (a) des Magnetsensors (10) oder optischen Sensors (10) beträgt.

6. Verfahren nach einem oder mehreren der vorhergehenden Ansprüche, **dadurch gekennzeichnet, dass** zur Kalibrierung des Magnetsensors (10) oder optischen Sensors (10) eine Satz mehrerer Kalibriermedien (1) verwendet werden, die einzeln nacheinander an dem Magnetsensor (10) oder optischen Sensor (10) vorbei transportiert werden, wobei für jedes einzelne der Kalibriermedien (1) die Verfahrensschritte gemäß Anspruch 1 durchgeführt werden, um für jedes einzelne der Kalibriermedien (1) korrigierte Referenzdaten zu bestimmen.

7. Verfahren nach Anspruch 6, mit den weiteren Schritten:
- Berechnen eines Mittelwerts aus den einzelnen korrigierten Referenzdaten der Kalibriermedien (1) des Satzes an Kalibriermedien (1),
- Vergleichen des berechneten Mittelwerts mit einem Sollbereich um einen Soll-Mittelwert, der für den Satz an Kalibriermedien (1) erwartet wird,
und gegebenenfalls Justieren des Magnetsensors (10) oder optischen Sensors (10), falls der für den Satz an Kalibriermedien (1) berechnete Mittelwert außerhalb des Sollbereichs liegt.

8. Sensor (10) zur Prüfung von Wertdokumenten, die entlang einer Transportrichtung (T) an dem Sensor (10) vorbeitransportiert werden, wobei der Sensor (10) ein Magnetsensor (10) oder ein optischer Sensor ist und dazu ausgebildet ist, nach einem Verfahren der Ansprüche 1 bis 7 kalibriert und gegebenenfalls justiert zu werden und dazu ausgebildet ist, Messsignale eines Kalibriermediums (1) aufzunehmen, das entlang der Transportrichtung an dem Magnetsensor (10) oder optischen Sensor vorbeitransportiert wird, und wobei der Magnetsensor (10) oder optische Sensor (10) eine Kalibriereinrichtung (5) aufweist, die dazu ausgebildet ist,
- aus den von dem Magnetsensor (10) oder optischen Sensor (10) aufgenommenen Messsignalen Referenzdaten (R1-R12) des Kalibriermediums (1) zu bestimmen, wobei die Referenzdaten (R1-R12) aus ersten Messsignalen bestimmt werden, die der Magnetsensor (10) oder optische Sensor (10) von mindestens einem Referenzbereich (2) des Kalibriermediums (1) aufnimmt und,
- mindestens eine Transporteigenschaft des Kalibriermediums (1) zu bestimmen und
- mindestens einen Korrekturwert aus der mindestens einen Transporteigenschaft zu ermitteln und
- die Referenzdaten mit Hilfe des mindestens einen Korrekturwerts zu korrigieren und
- die korrigierten Referenzdaten mit Solldaten zu vergleichen, die dem Kalibriermedium zugeordnet sind, und
- den Magnetsensor (10) oder optischen Sensor (10) mittels der korrigierten Referenzdaten zu justieren, falls die korrigierten Referenzdaten von den Solldaten des Kalibriermediums abweichen,
**dadurch gekennzeichnet, dass** die Kalibriereinrichtung (5) dazu ausgebildet ist, die mindestens eine Transporteigenschaft des Kalibriermediums aus den Messsignalen zu bestimmen, die der Magnetsensor (10) oder optische Sensor (10) aufnimmt, wobei die mindestens eine Transporteigenschaft aus zweiten Messsignalen bestimmt wird, die der Magnetsensor (10) oder optische Sensor (10) von einer oder mehreren Markierungen (3a, 3b) des Kalibriermediums (1) aufnimmt, wobei die Transporteigenschaft des Kalibriermediums (1) quantitativ bestimmt wird.

9. Vorrichtung zur Bearbeitung von Wertdokumenten mit einem Sensor (10) nach Anspruch 8.

## Claims

1. A method for calibrating a magnetic sensor (10) or an optical sensor (10) which is configured for checking value documents which are transported past the magnetic sensor (10) or optical sensor (10) along a transport direction (T), having the following steps:
- transporting a calibration medium (1) past the magnetic sensor (10) or optical sensor (10) along the transport direction (T), wherein the magnetic sensor (10) or optical sensor (10) senses measurement signals of the calibration medium (1),
- determining reference data (R1-R12) of the calibration medium (1) from the measurement signals sensed by the magnetic sensor (10) or optical sensor (10), wherein the reference data (R1-R12) are determined from first measurement signals which the magnetic sensor (10) or optical sensor (10) senses from at least one reference area (2) of the calibration medium (1),
- determining at least one transport property of the calibration medium (1),
- ascertaining at least one correction value from the at least one transport property of the calibration medium (1),
- correcting the reference data (R1-R12) of the calibration medium (1) using the at least one correction value,
- comparing the corrected reference data with target data which are associated with the calibration medium (1), and,
- if the corrected reference data deviate from the target data of the calibration medium (1), adjusting the magnetic sensor (10) or optical sensor,
**characterized in that** the at least one transport property of the calibration medium is determined from the measurement signals which the magnetic sensor (10) or optical sensor (10) senses,
wherein the at least one transport property is determined from second measurement signals which the magnetic sensor (10) or optical sensor (10) senses from one or several markings (3a, 3b) of the calibration medium (1), wherein the transport property of the calibration medium (1) is quantitatively determined.

2. The method according to claim 1, **characterized in that** one of the at least one transport property relates to a transport speed of the calibration medium (1).

3. The method according to one or several of the preceding claims, **characterized in that** one of the at least one transport property relates to a position of the calibration medium (1) in the transport plane of the calibration medium (1), in particular a skewed position of the calibration medium (1) and/or a location of the calibration medium (1) perpendicular to the transport direction (T).

4. The method according to one or several of the preceding claims, **characterized in that** for ascertaining the at least one correction value, use is made of results of measurements of the calibration medium (1) which were carried out under different transport conditions of the calibration medium (1).

5. The method according to one or several of the preceding claims, **characterized in that** the calibration medium (1) has several markings (3a, 3b) which are spaced apart perpendicular to the transport direction (T), wherein the distance (d) between the markings (3a, 3b) preferably amounts to a multiple of a measuring track period (a) of the magnetic sensor (10) or optical sensor (10).

6. The method according to one or several of the preceding claims, **characterized in that** for calibrating the magnetic sensor (10) or optical sensor (10) a set of several calibration media (1) is employed which are individually transported successively past the magnetic sensor (10) or optical sensor (10), wherein for each individual one of the calibration media (1) the method steps according to claim 1 are carried out to determine corrected reference data for each individual one of the calibration media (1).

7. The method according to claim 6, having the further steps of:
- calculating an average from the individual corrected reference data of the calibration media (1) of the set of calibration media (1),
- comparing the calculated average with a target range around a target average which is expected for the set of calibration media (1),
and optionally adjusting the magnetic sensor (10) or optical sensor (10) if the average calculated for the set of calibration media (1) is outside the target range.

8. A sensor (10) for checking value documents which are transported past the sensor (10) along a transport direction (T), wherein the sensor (10) is a magnetic sensor (10) or an optical sensor and is configured to be calibrated and optionally adjusted according to a method of claims 1 to 7 and is configured to receive measurement signals of a calibration medium (1) which is transported past the magnetic sensor (10) or optical sensor along the transport direction, and wherein the magnetic sensor (10) or optical sensor (10) has a calibration device (5) which is configured for
- determining reference data (R1-R12) of the calibration medium (1) from the measurement signals sensed by the magnetic sensor (10) or optical sensor (10), wherein the reference data (R1-R12) are determined from first measurement signals which the magnetic sensor (10) or optical sensor (10) senses from at least one reference area (2) of the calibration medium (1) and,
- to determine at least one transport property of the calibration medium (1) and
- to ascertain at least one correction value from the at least one transport property and
- to correct the reference data using the at least one correction value and
- to compare the corrected reference data with target data associated with the calibration medium, and
- to adjust the magnetic sensor (10) or optical sensor (10) by means of the corrected reference data if the corrected reference data deviate from the target data of the calibration medium,
**characterized in that** the calibration device (5) is configured to determine the at least one transport property of the calibration medium from the measurement signals which the magnetic sensor (10) or optical sensor (10) senses, wherein the at least one transport property is determined from second measurement signals which the magnetic sensor (10) or optical sensor (10) senses from one or several markings (3a, 3b) of the calibration medium (1), wherein the transport property of the calibration medium (1) is quantitatively determined.

9. An apparatus for processing value documents having a sensor (10) according to claim 8.

## Revendications

1. Procédé d'étalonnage destiné à l'étalonnage d'un capteur magnétique (10) ou d'un capteur optique (10) conçu pour l'examen de documents de valeur transportés le long d'une direction de transport (T) en passant par le capteur magnétique (10) ou capteur optique (10), comprenant les étapes suivantes :
- transport d'un moyen d'étalonnage (1) en passant par le capteur magnétique (10) ou capteur optique (10) le long d'une direction de transport (T),
cependant que le capteur magnétique (10) ou capteur optique (10) enregistre des signaux de mesure du moyen d'étalonnage (1),
- détermination de données de référence (R1-R12) du moyen d'étalonnage (1) à partir des signaux de mesure enregistrés par le capteur magnétique (10) ou capteur optique (10), cependant que les données de référence (R1-R12) sont déterminées à partir de premiers signaux de mesure que le capteur magnétique (10) ou capteur optique (10) enregistre d'au moins une zone de référence (2) du moyen d'étalonnage (1),
- détermination d'au moins une propriété de transport du moyen d'étalonnage (1),
- établissement d'au moins une valeur de correction à partir de la au moins une propriété de transport du moyen d'étalonnage (1),
- correction des données de référence (R1-R12) du moyen d'étalonnage (1) à l'aide de la au moins une valeur de correction,
- comparaison, des données de référence corrigées, avec des données de consigne affectées au moyen d'étalonnage (1), et
- dans le cas où les données de référence corrigées divergent des données de consigne du moyen d'étalonnage (1), ajustement du capteur magnétique (10) ou capteur optique,
**caractérisé en ce que** la au moins une propriété de transport du moyen d'étalonnage est déterminée à partir des signaux de mesure que le capteur magnétique (10) ou capteur optique (10) enregistre, cependant que la au moins une propriété de transport est déterminée à partir de deuxièmes signaux de mesure que le capteur magnétique (10) ou capteur optique (10) enregistre d'un ou de plusieurs marquages (3a, 3b) du moyen d'étalonnage (1), cependant que la propriété de transport du moyen d'étalonnage (1) est déterminée quantitativement.

2. Procédé selon la revendication 1, **caractérisé en ce qu'**une des au moins une propriété de transport concerne une vitesse de transport du moyen d'étalonnage (1).

3. Procédé selon une ou plusieurs des revendications précédentes, **caractérisé en ce qu'**une des au moins une propriété de transport concerne une position du moyen d'étalonnage (1) dans le plan de transport du moyen d'étalonnage (1), en particulier une position inclinée du moyen d'étalonnage (1) et/ou une position du moyen d'étalonnage (1) perpendiculaire à la direction de transport (T).

4. Procédé selon une ou plusieurs des revendications précédentes, **caractérisé en ce que**, pour l'établissement de la moins une valeur de correction, il est recouru à des résultats de mesures du moyen d'étalonnage (1) qui sont effectuées sous différentes conditions de transport du moyen d'étalonnage (1).

5. Procédé selon une ou plusieurs des revendications précédentes, **caractérisé en ce que** le moyen d'étalonnage (1) comporte plusieurs marquages (3a, 3b) espacés entre eux perpendiculairement à la direction de transport (T), cependant que l'espacement (d) des marquages (3a, 3b) équivaut de préférence à un multiple d'une période de pistes de mesure (a) du capteur magnétique (10) ou capteur optique (10).

6. Procédé selon une ou plusieurs des revendications précédentes, **caractérisé en ce que**, pour l'étalonnage du capteur magnétique (10) ou capteur optique (10), un jeu de plusieurs moyens d'étalonnage (1) sont utilisés, lesquels sont transportés individuellement l'un après l'autre en passant par le capteur magnétique (10) ou capteur optique (10), cependant que, pour chacun des moyens d'étalonnage (1), les étapes de procédé selon la revendication 1 sont effectuées afin de déterminer pour chacun des moyens d'étalonnage (1) des données de référence corrigées.

7. Procédé selon la revendication 6, comprenant les étapes suivantes :
- calcul d'une valeur moyenne à partir des données de référence individuelles corrigées des moyens d'étalonnage (1) du jeu de moyens d'étalonnage (1),
- comparaison, de la valeur moyenne calculée, avec une zone de consigne autour d'une valeur moyenne de consigne qui est attendue pour le jeu de moyens d'étalonnage (1),
et éventuellement ajustement du capteur magnétique (10) ou capteur optique (10) dans le cas où la valeur moyenne calculée pour le jeu de moyens d'étalonnage (1) se trouve à l'extérieur de la zone de consigne.

8. Capteur (10) destiné à l'examen de documents de valeur transportés le long d'une direction de transport (T) en passant par le capteur (10), cependant que le capteur est un capteur magnétique (10) ou un capteur optique (10) et est conçu pour, suivant un procédé des revendications de 1 à 7, être étalonné et éventuellement ajusté, et est conçu pour enregistrer des signaux de mesure d'un moyen d'étalonnage (1) transporté le long de la direction de transport en passant par le capteur magnétique (10) ou capteur optique, et cependant que le capteur magnétique (10) ou capteur optique (10) comporte un équipement d'étalonnage (5) conçu pour :
- à partir des signaux de mesure enregistrés par le capteur magnétique (10) ou capteur optique (10), déterminer de données de référence (R1-R12) du moyen d'étalonnage (1), cependant que les données de référence (R1-R12) sont déterminées à partir de premiers signaux de mesure que le capteur magnétique (10) ou capteur optique (10) enregistre d'au moins une zone de référence (2) du moyen d'étalonnage (1),
- déterminer au moins une propriété de transport du moyen d'étalonnage (1), et
- établir au moins une valeur de correction à partir de la au moins une propriété de transport, et
- corriger des données de référence à l'aide de la au moins une valeur de correction, et
- comparer les données de référence corrigées avec des données de consigne affectées au moyen d'étalonnage, et
- ajuster le capteur magnétique (10) ou capteur optique (10) au moyen des données de référence corrigées dans le cas où les données de référence corrigées divergent des données de consigne du moyen d'étalonnage,
**caractérisé en ce que** l'équipement d'étalonnage (5) est conçu pour déterminer la au moins une propriété de transport du moyen d'étalonnage à partir des signaux de mesure que le capteur magnétique (10) ou capteur optique (10), cependant que la au moins une propriété de transport est déterminée à partir de deuxièmes signaux de mesure que le capteur magnétique (10) ou capteur optique (10) enregistre d'un ou de plusieurs marquages (3a, 3b) du moyen d'étalonnage (1), cependant que la propriété de transport du moyen d'étalonnage (1) est déterminée quantitativement.

9. Dispositif de traitement de documents de valeur ayant un capteur (10) selon la revendication 8.
